# EUROPÄISCHE PATENTSCHRIFT

(11) **EP 0 895 265 B1**
(45) Veröffentlichungstag und Bekanntmachung des Hinweises auf die Patenterteilung: **04.05.2005**
(21) Anmeldenummer: 98110437.5
(22) Anmeldetag: 08.06.1998
(51) Int. Cl.: H01H 50/64, H01H 50/24

(54) **Elektromagnetisches Relais**
Electromagnetic relay
Relais électromagnétique

(30) Priorität: 01.07.1997 DE 19727991
(43) Veröffentlichungstag der Anmeldung: 03.02.1999
(73) Patentinhaber: Tyco Electronics Austria GmbH, 1210 Wien (AT)
(72) Erfinder: Mader, Leopold, 2340 Mödling (AT)
(74) Vertreter: Klunker . Schmitt-Nilson . Hirsch

(56) Entgegenhaltungen:
- DE-A- 2 242 567
- DE-A- 3 837 666
- DE-B- 1 166 893
- DE-U- 9 406 968
- US-A- 5 539 364

## Beschreibung

Die Erfindung betrifft ein elektromagnetisches Relais mit einem eine Grundebene definierenden Sockel, mindestens einem Umschaltkontaktsatz mit jeweils zwei parallel in dem Sockel verankerten Festkontaktträgern mit Festkontakten an ihren freien Enden und jeweils einer Kontaktfeder, die an einem ersten, einen beweglichen Kontakt tragenden Ende zwischen den Festkontakten umschaltbar ist und die mit ihrem zweiten Ende an einem Federträger befestigt ist, der einen parallel zu und in einer Reihe mit den Festkontaktträgern, jedoch außerhalb des von diesen eingeschlossenen Raumes, in dem Sockel verankerten Anschlußabschnitt aufweist, und mit einem Elektromagnetsystem, das mit seiner Spulenachse senkrecht auf dem Sokkel steht und dessen Ankerbewegung über einen parallel zur Grundebene bewegbaren Schieber auf die Kontaktfeder(n) übertragen wird.

Ein derartiges Relais ist beispielsweise aus der DE-AS 1 166 893 bekannt. Dort ragen die Federträger annähernd parallel zur Spulenachse aus dem Sockel nach oben, und an ihrem oberen Ende ist jeweils die Kontaktfeder befestigt, die sich in entgegengesetzter Richtung erstreckt und im Sockelbereich mit den Festkontakten zusammenwirkt. Der Schieber greift in diesem Fall zwischen der Befestigungsstelle und den Kontakten an der Kontaktfeder an, wodurch die wirksame Federlänge beschränkt ist und die vom Magnetsystem aufzubringenden Kräfte relativ hoch sind.

Aus der EP 0 016 980 B1 ist ein Relais für hohe Schaltleistungen bekannt, bei dem ein Federträger zwischen zwei Festkontaktträgern angeordnet ist, wobei sich die Feder parallel zu letzteren vom Sockel nach oben erstreckt. Dort sind die Anschlußstifte der Festkontaktträger an der Sockelaußenseite abgekröpft, um einen größeren Abstand zu dem Federträger herzustellen.

Ziel der vorliegenden Erfindung ist es, bei einem Relais der eingangs genannten Art die Konstruktion in einfacher Weise so festzulegen, daß insbesondere bei einer Anordnung mit mehreren Umschaltkontakten die Federträger mit ihren Anschlüssen in einem vorgegebenen Raster außerhalb der Festkontaktträger liegen, gleichwohl aber die Kontaktfedern übersichtlich zwischen den Festkontakten angeordnet sind und vom Magnetsystem so betätigt werden können, daß auch ihr Schaltzustand in einfacher Weise kontrolliert werden kann.

Erfindungsgemäß wird dieses Ziel dadurch erreicht, daß jeder Federträger einen U-förmigen, vom Anschlußabschnitt bis in den Bereich zwischen beiden zugehörigen Festkontaktträgern in einem nach oben offenen Führungskanal des Sockels verlaufenden Verbindungsabschnitt aufweist, und daß die Kontaktfeder im Bereich des Führungskanals an dem Verbindungsabschnitt befestigt ist, sich senkrecht zur Grundebene vom Sockel nach oben erstreckt und im Bereich der dem Sockel gegenüberliegenden Oberseite des Relais mit dem Schieber in Eingriff ist.

Mit dem erfindungsgemäßen, U-förmigen Verbindungsabschnitt des Festkontaktträgers kann also bei vorgegebener Anschlußkonfiguration eine einfache und gut isolierte Stromzuführung zu der jeweiligen Kontaktfeder erreicht werden, wobei diese Anordnung eine platzsparende Aneinanderreihung von Umschaltkontaktsätzen in einem Sockel aus Isolierstoff erlaubt.

Da sich die beweglichen Enden der Kontaktfedern mit dem Schieber dem Sockel gegenüberliegend an der Oberseite des Relais befinden, ist auch eine gute Kontrolle des Schaltzustandes möglich, beispielsweise durch ein Fenster in einer Gehäusekappe. Die Verbindung der Kontaktfeder bzw. Kontaktfedern mit dem Schieber erfolgt zweckmäßigerweise über jeweils einen hakenförmig gebogenen Betätigungslappen am freien Ende jeder Kontaktfeder, der in eine Ausnehmung des Schiebers eingreift. Außerdem wird der Schieber zweckmäßigerweise durch Schultern der Kontaktfedern abgestützt, die jeweils im Anschluß an den Betätigungslappen vorgesehen sind. Weiters wird der Schieber zweckmäßigerweise mittels Rasthaken in Ausnehmungen des Ankers befestigt.

Der Sockel des Relais weist in einer bevorzugten Ausgestaltung eine wabenartige Anordnung von nach oben stehenden Isolierwänden auf, welche jeweils die Führungskanäle für die Verbindungsabschnitte sowie von den Führungskanälen isolierte Steckkanäle für die Festkontaktträger gegeneinander abgrenzen. Die Festkontaktträger für die Ruhekontakte einerseits und die Arbeitskontakte andererseits sind vorzugsweise gleich gestaltet und lediglich um 180° gegeneinander verdreht eingesetzt.

Das Elektromagnetsystem besitzt in einer Ausgestaltung der Erfindung eine Spule mit senkrecht zur Grundebene stehender Achse, einen im wesentlichen L-förmigen Kern, der sich mit seinem langen Schenkel durch die Spule erstreckt, und einen im wesentlichen L-förmigen Anker, der mit seinem kurzen Schenkel an dem freien Ende des langen Kernschenkels abrollbar gelagert ist und mit dem freien Ende des langen Ankerschenkels über den Schieber die Kontaktfedern betätigt.

Die Erfindung wird nachfolgend an einem Ausführungsbeispiel anhand der Zeichnung näher erläutert. Es zeigt
Figur 1 einen erfindungsgemäß gestalteten Relaissockel mit vier Umschaltkontaktsätzen in Montageanordnung,
Figur 2 ein erfindungsgemäß gestaltetes Relais im Längsschnitt,
Figur 3 einen Querschnitt III-III parallel zur Grundebene durch den Sockel des Relais von Figur 2 (ohne Magnetsystem), und
Figur 4 eine perspektivische Darstellung des Relais von Figur 2 mit teilweise abgeschnittener Kappe.

Das in den Figuren 1 bis 4 gezeigte Relais besitzt ein Gehäuse mit einem Sockel 1 und einer Kappe 2, in welchem vier Umschaltkontaktsätze 3 und ein Magnetsystem 4 angeordnet sind.

Jeder Umschaltkontaktsatz 3 besitzt zwei Festkontaktträger, nämlich einen Ruhekontaktträger 31 mit einem Ruhekontakt 32 sowie einen Arbeitskontaktträger 33 mit einem Arbeitskontakt 34. Zwischen beiden ist eine Kontaktfeder 35 mit einem beweglichen Kontakt 36 angeordnet. Diese Kontaktfeder 35 wird von einem Federträger 37 gehalten, der wie die beiden Festkontaktträger in dem Sockel 1 verankert ist. Zu diesem Zweck besitzen die Festkontaktträger jeweils Anschlußstifte 31a bzw. 33a, während der Federträger 37 einen Anschlußstift 37a bildet. Zur Steckbefestigung der Festkontaktträger sind in dem Sockel jeweils zugehörige Steckkanäle 11 und 13 vorgesehen, außerdem für die Befestigung des Federträgers jeweils ein Steckkanal 17; die Steckkanäle 11, 13 und 17 werden durch Isolierwände 16 voneinander getrennt.

Da gemäß einer vorgegebenen Anschlußkonfiguration die Anschlußstifte 37a für die Kontaktfeder nicht zwischen den Anschlüssen 31a und 33a der Festkontakte, sondern außerhalb davon in einem bestimmten Abstand liegen sollen, besitzt jeder Federträger 37 einen U-förmigen Verbindungsabschnitt 37b, der isoliert in einem entsprechenden Führungskanal 15 des Sockels zur Kontaktfeder hin führt. Die Kontaktfeder 35 ist an dem Federträger 37 beispielsweise durch Nieten oder durch Schweißen befestigt. Jede Kontaktfeder besitzt außerdem an ihrem freien Ende einen hakenförmigen Betätigungslappen 35a sowie in einem bestimmten Abstand dazu seitliche Schultern 35b zur Verbindung mit einem Schieber 5, der die Schaltbewegungen des Magnetsystems 4 auf die Kontaktfedern überträgt.

Das Magnetsystem 4 besteht im wesentlichen aus einer Spule 41 mit einem Spulenkörper 42, einem im wesentlichen L-förmigen Kern 43 und einem im wesentlichen L-förmigen Anker 44. Der Kern 43 ist mit seinem langen Schenkel 43a durch die Spule geführt, so daß an seinem freien Ende der Anker 44 mit seinem kurzen Schenkel 44b abrollbar gelagert ist. Der lange Schenkel 44a des Ankers 44 bildet seinerseits einen Arbeitsluftspalt mit dem kurzen Schenkel 43b des Kerns bzw. mit einem Polabschnitt 43c, der als Verlängerung des kurzen Kernschenkels 43b ausgebildet und parallel zur Spulenachse abgebogen ist. Der Anker ist mit seinem kurzen Schenkel 44b in einer Tasche 42a des Spulenkörpers 42 geführt. Er wird durch eine Ankerfeder 45 in seiner Lagerung gehalten.

Der Schieber 5 ist mit einer maulförmigen Ausnehmung 51 auf das freie Ende des Ankerschenkels 44a aufgesteckt, so daß er gelenkartig mit diesem verbunden ist und in seiner Längsrichtung betätigt werden kann. Außerdem weist der Schieber 5 jeweils Durchbrüche 52 auf, in die die jeweiligen Kontaktfedern 35 mit ihren Betätigungslappen 35a hindurchgreifen. Im übrigen ruht der Schieber mit seiner Unterseite auf den Schultern 35b der Kontaktfedern. Mit Rastnasen 54 ist er an seinem anderen Ende in Durchbrüchen des Ankers befestigt.

Wie in den Figuren 2 und 4 noch zu sehen ist, ist in der Kappe 2 in einer Ausnehmung 21 ein Schwenkhebel 6 angeordnet, der um eine Schwenkachse 61 von Hand geschwenkt werden kann. Auf diese Weise kann über diesen Schwenkhebel 6 der Schieber 5 von Hand betätigt und gegebenenfalls auch arretiert werden. Über ein Fenster 22 in der Kappe kann dabei die Stellung des Schiebers 5 verfolgt werden, der zu diesem Zweck eine Anzeigefläche 53 aufweist.

## Patentansprüche

1. Elektromagnetisches Relais mit einem eine Grundebene definierenden Sockel (1), mindestens einem Umschaltkontaktsatz (3) mit jeweils zwei parallel in dem Sockel (1) verankerten Festkontaktträgern (31,33) mit Festkontakten (32,34) und jeweils einer Kontaktfeder (35), die an einem ersten, einen beweglichen Kontakt (36) tragenden Ende zwischen den Festkontakten (32,34) umschaltbar ist und die mit ihrem zweiten Ende an einem Federträger (37) befestigt ist, der einen parallel zu und in einer Reihe mit den Festkontaktträgern (31,33), jedoch außerhalb des von diesen eingeschlossenen Raumes, in dem Sockel (1) verankerten Anschlußabschnitt (37a) aufweist, und mit einem Elektromagnetsystem (4), das mit seiner Spulenachse senkrecht auf dem Sockel (1) steht und dessen Ankerbewegung über einen parallel zur Grundebene bewegbaren Schieber (5) auf die Kontaktfeder(n) (35) übertragen wird,
**dadurch gekennzeichnet, daß** jeder Federträger (37) einen U-förmigen, vom Anschlußabschnitt (37a) bis in den Bereich zwischen beiden zugehörigen Festkontaktträgern (31,33) in einem nach oben offenen Führungskanal (15) des Sockels verlaufenden Verbindungsabschnitt (37b) aufweist und daß die jeweils zugehörige Kontaktfeder im Bereich des Führungskanals (15) an dem Verbindungsabschnitt (37b) befestigt ist, sich senkrecht zur Grundebene vom Sockel (1) nach oben erstreckt und im Bereich der dem Sockel (1) gegenüberliegenden Oberseite des Relais mit dem Schieber (5) in Eingriff ist.

2. Relais nach Anspruch 1,
**dadurch gekennzeichnet, daß** jede Kontaktfeder (35) an ihrem freien, beweglichen Ende einen hakenförmig gekrümmten Befestigungslappen (35a) aufweist, mit dem sie in eine Ausnehmung (52) des Schiebers (5) eingreift, und daß jede Kontaktfeder (35) im Anschluß an den Betätigungslappen (35a) verbreiterte Schultern (35b) zur Abstützung des Schiebers 5) aufweist.

3. Relais nach Anspruch 1 oder 2,
**dadurch gekennzeichnet, daß** der Schieber (5) mit federnden Rasthaken (54) in Ausnehmungen des Ankers befestigt ist.

4. Relais nach einem der Ansprüche 1 bis 3,
**dadurch gekennzeichnet, daß** der Sockel (1) eine wabenartige Anordnung von nach oben stehenden Isolierwänden (16) aufweist, welche jeweils die Führungskanäle (15) für die Verbindungsabschnitte (37b) sowie von den Führungskanälen isolierte Steckkanäle (11,13) für die Festkontaktträger (31,33) gegeneinander abgrenzen.

5. Relais nach einem der Ansprüche 1 bis 4,
**dadurch gekennzeichnet, daß** die Festkontaktträger (31,33) für die Ruhekontakte (32) einerseits und die Arbeitskontakte (34) andererseits baugleich sind und um 180° gegeneinander verdreht in ihren jeweiligen Steckkanälen (11,13) verankert sind.

6. Relais nach einem der Ansprüche 1 bis 5,
**dadurch gekennzeichnet, daß** das Elektromagnetsystem (4) eine Spule (41) mit senkrecht zur Grundebene stehender Achse, einen im wesentlichen L-förmigen Kern (43), der sich mit seinem langen Schenkel (43a) durch die Spule erstreckt, und einen im wesentlichen L-förmigen Anker (44), der mit seinem kurzen Schenkel (44b) an dem langen Kernschenkel (43a) abrollbar gelagert ist und mit dem freien Ende seines langen Ankerschenkels (44a9 über einen Schieber (5) die Kontaktfedern (35) betätigt, aufweist.

7. Relais nach Anspruch 6,
**dadurch gekennzeichnet, daß** der kurze Kernschenkel (43b) einen parallel zur Spulenachse abgebogenen Polabschnitt (43c) aufweist, der einen Arbeitsluftspalt mit dem langen Ankerschenkel (44a) bildet.

8. Relais nach Anspruch 6 oder 7,
**dadurch gekennzeichnet, daß** der am langen Kernschenkel (43a) gelagerte kurze Ankerschenkel (44b) in einer Tasche (42a) eines Spulenkörpers (42) geführt und durch eine Ankerfeder (45) gehalten ist.

## Claims

1. An electromagnetic relay having a base (1) defining a basic plane, at least one changeover contact set (3) with in each case two fixed contact carriers (31, 33), anchored in parallel in the base (1), with fixed contacts (32, 34) and in each case one contact spring (35), which may be changed over between the fixed contacts (32, 34) at a first end carrying a moving contact (36) and which is fixed with its second end to a spring carrier (37), which comprises a terminal portion (37a) anchored in the base (1) parallel to and in a row with the fixed contact carriers (31, 33), but outside the space enclosed thereby, and having an electromagnet system (4), which is oriented with its coil axis perpendicular to the base (1) and whose armature movement is transmitted to the contact spring(s) (35) via a slide (5) movable parallel to the basic plane,
**characterised in that** each spring carrier (37) comprises a U-shaped connecting portion (37b) extending from the terminal portion (37a) into the area between the two associated fixed contact carriers (31, 33) in a guide channel (15), open at the top, in the base and **in that** the in each case associated contact spring is attached in the area of the guide channel (15) to the connecting portion (37b), extends upwards from the base (1) perpendicularly to the basic plane and engages with the slide (5) in the area of the top of the relay facing the base (1).

2. A relay according to claim 1,
**characterised in that** each contact spring (35) comprises at its free, movable end a hook-shaped curved fixing tab (35a), with which it engages in a cutout (52) in the slide (5), and **in that** each contact spring (35) comprises widened shoulders (35b) adjacent the actuating tab (35a) to support the slide (5).

3. A relay according to claim 1 or claim 2,
**characterised in that** the slide (5) is fixed with resilient catch hooks (54) in cutouts in the armature.

4. A relay according to any one of claims 1 to 3,
**characterised in that** the base (1) comprises a honeycomb arrangement of upwardly directed insulating walls (16), which each define relative to one another the guide channels (15) for the connecting portions (37b) and insertion channels (11, 13), insulated from the guide channels, for the fixed contact carriers (31, 33).

5. A relay according to any one of claims 1 to 4,
**characterised in that** the fixed contact carriers (31, 33) for the break contacts (32) on the one hand and the make contacts (34) on the other hand are of identical construction and are anchored in their respective insertion channels (11, 13) at an angle of 180° relative to one another.

6. A relay according to any one of claims 1 to 5,
**characterised in that** the electromagnet system (4) comprises a coil (41) with an axis perpendicular to the basic plane, a substantially L-shaped core (43), which extends with its long leg (43a) through the coil, and a substantially L-shaped armature (44), which is mounted rollably with its short leg (44b) against the long core leg (43a) and actuates the contact springs (35) with the free end of its long armature leg (44a) via a slide (5).

7. A relay according to claim 6,
**characterised in that** the short core leg (43b) comprises a pole portion (43c) bent parallel to the coil axis, which pole portion (43c) forms a working air gap with the long armature leg (44a).

8. A relay according to claim 6 or claim 7,
**characterised in that** the short armature leg (44b) mounted against the long core leg (43a) is guided in a pocket (42a) in a coil former (42) and held by an armature spring (45).

## Revendications

1. Relais électromagnétique comportant un socle (1) définissant un plan de base, au moins un groupe de contacts de commutation (3) comportant respectivement deux supports de contacts fixes (31, 33) ancrés de manière parallèle dans le socle (1), avec des contacts fixes (32, 34) et un ressort de contact respectif (35), pouvant être commuté au niveau d'une première extrémité supportant un contact mobile (36), entre les contacts fixes (32, 34), et fixé au niveau de sa deuxième extrémité sur un support de ressort (37), comportant une section de raccordement (37a) ancrée dans le socle (1) de manière parallèle aux supports des contacts fixes (31, 33) et dans une rangée avec ceux-ci, mais hors de l'espace renfermé par ceux-ci, et un système électromagnétique (4), agencé de manière perpendiculaire avec son axe de bobine sur le socle (1), le déplacement de l'armature correspondante étant transmis au(x) ressort(s) de contact (35) par l'intermédiaire d'un coulisseau (5) pouvant être déplacé parallèlement au plan de base,
**caractérisé en ce que** chaque support de ressort (37) comporte une section de liaison en U (37b) s'étendant de la section de raccordement (37a) jusque dans la région entre les deux supports des contacts fixes correspondants (31, 33), dans un canal de guidage (15) ouvert vers le haut du socle, le ressort de contact correspondant respectif étant fixé dans la région du canal de guidage (15) sur la section de liaison (37b), s'étendant perpendiculairement au plan de base du socle (1) vers le haut et étant engagé dans la région du côté supérieur du relais opposé au socle (1) dans le coulisseau (5).

2. Relais selon la revendication 1, **caractérisé en ce que** chaque ressort de contact (35) comporte au niveau de son extrémité mobile libre une patte de fixation repliée en forme de crochet (35a), avec laquelle il s'engage dans un évidement (52) du coulisseau (5), chaque ressort de contact (35) comportant derrière les pattes de fixation (35a) des épaulements élargis (35b) destinés à supporter le coulisseau (5).

3. Relais selon les revendications 1 ou 2, **caractérisé en ce que** le coulisseau (5) est fixé par des crochets d'arrêt élastiques (54) dans des évidements de l'armature.

4. Relais selon l'une des revendications 1 à 3, **caractérisé en ce que** le socle (1) comporte un agencement en nid d'abeilles de parois isolantes orientées vers le haut (16) délimitant respectivement les canaux de guidage (15) pour les sections de liaison (37b) ainsi que des canaux d'insertion (11, 13) pour les supports des contacts fixes (31, 33), isolés par rapport aux canaux de guidage.

5. Relais selon l'une des revendications 1 à 4, **caractérisé en ce que** les supports des contacts fixes (31, 33) pour les contacts de repos (32) d'une part et les contacts de travail (34) d'autre part ont la même configuration et sont ancrés avec un décalage de 180° dans leurs canaux d'insertion respectifs (11, 13).

6. Relais selon l'une des revendications 1 à 5, **caractérisé en ce que** le système électromagnétique (4) comporte une bobine (41) avec un axe perpendiculaire au plan de base, un noyau ayant pratiquement une forme en L (43), s'étendant avec sa branche longue (43a) à travers la bobine, et une armature ayant pratiquement une forme en L (44), agencé par roulement avec sa branche courte (44b) sur la branche longue du noyau (43a), et actionnant avec l'extrémité libre de sa branche d'armature longue (44a) les ressorts de contact (35) par l'intermédiaire d'un coulisseau (5).

7. Relais selon la revendication 6, **caractérisé en ce que** la branche courte du noyau (43b) comporte une section polaire (43c) repliée parallèlement à l'axe de la bobine, établissant un entrefer de travail avec la branche longue de l'armature (44a).

8. Relais selon les revendications 6 ou 7, **caractérisé en ce que** la branche courte de l'armature (44b) agencée sur la branche longue du noyau (43a) est guidée dans une poche (42a) d'un corps de bobine (42) et est retenue par un ressort de l'armature (45).
